# EUROPÄISCHE PATENTSCHRIFT

(11) **EP 1 207 350 B1**
(45) Veröffentlichungstag und Bekanntmachung des Hinweises auf die Patenterteilung: **06.08.2008**
(21) Anmeldenummer: 01126841.4
(22) Anmeldetag: 12.11.2001
(51) Int. Cl.: F23R 3/10, F23R 3/34, F23D 11/40, F23R 3/28, F23D 14/64

(54) **Brennkammer und Verfahren zum Betrieb dieser Brennkammer**
Combustor and method for operating the same
Chambre de combustion et procédé de fonctionnement associé

(30) Priorität: 14.11.2000 DE 10056243
(43) Veröffentlichungstag der Anmeldung: 22.05.2002
(73) Patentinhaber: Alstom Technology Ltd, 5400 Baden (CH)
(72) Erfinder: Stalder, Marcel, 5313 Klingnau (CH); Burri, Daniel, 6023 Rothenburg (CH); Benz, Urs, 5073 Gipf-Oberfrick (CH)

(56) Entgegenhaltungen:
- EP-A- 0 358 437
- EP-A- 0 687 860
- WO-A-98/42968
- GB-A- 2 012 415
- US-A- 5 431 018

## Beschreibung

Bei der Erfindung handelt es sich um eine Brennkammer gemäss dem Oberbegriff des Anspruchs 1 bzw. um ein Verfahren zum Betrieb der Brennkammer gemäss Anspruch 8. Ein solches Verfahren und eine solche Vorrichtung sind aus Dokument US-A-5 431 018 schon bekannt.

Aus der Offenlegungsschrift DE-A1-44 17 538 ist eine Brennkammer mit Selbstzündung bekannt. In dieser Brennkammer werden durch eine Brennstofflanze Brennstoff und Stützluft in einen Heissgasstrom eingeführt, dort vermischt und die Mischung in einer nachgeschalteten Verbrennungszone verbrannt. Die Brennstofflanze befindet sich in einer Mischzone und ist dort zentral angeordnet. Sie ist für etwa 10% des Gesamtvolumenstroms durch den Kanal dimensioniert, wobei der Brennstoff quer oder auch in Richtung zur Strömung eingedüst werden kann. Der eingedüste Brennstoff wird in Verbindung mit einem Anteil Stützluft über mehrere, radiale Öffnungen von den stromauf injizierten Wirbeln mitgerissen und mit der Hauptströmung vermischt. Der eingedüste Brennstoff folgt dem schraubenförmigen Verlauf der Wirbel und wird stromab in der Kammer gleichmässig verteilt. Hierdurch reduziert sich die Gefahr von Aufprallstrahlen an der gegenüberliegenden Kanalwand sowie die Bildung von "hot spots", wie dies bei einer unverwirbelten Strömung der Fall ist.

Die Vorteile der zentralen Brennstoffeindüsung werden mit einer relativ schwierig zu kühlenden Brennstofflanzenoberfläche im Heissgasstrom erkauft. Zudem beeinflusst dieser Einbau die Strömung der Heissgase nicht unerheblich. Aus strömungstechnischen Gründen ist eine minimale Lanzenlänge erforderlich. Diese Lanzenlänge bedingt zudem, dass die Brennstofflanze zu Montagezwecken durch ein entsprechendes Langloch in den Brenner eingeführt wird. Dabei entsteht zwischen der Brennerwand und der Brennstofflanze ein relativ grosser Spalt, der relativ schwierig abzudichten ist. Entsprechend unregelmässige Luftleckagen beeinflussen das gesamte Verhalten des Brenners negativ.

### DARSTELLUNG DER ERFINDUNG

Es ist Ziel dieser Erfindung, die genannten Nachteile zu vermeiden. Die Erfindung löst die Aufgabe, eine Brennkammer und ein Verfahren zum Betrieb dieser Brennkammer zu schaffen, mit welchem es möglich ist, die Störung der Heissgasströmung in der Mischzone der Brennkammer zu minimieren. Dies soll bei gleichzeitig geringerer Kühlung der Brennstofflanze geschehen und es soll ein verbessertes Verhalten der Brennkammer in allen Lastbereichen erreichen werden.

Erfindungsgemäss wird dies bei einem Vorrichtung gemäss dem Oberbegriff des Anspruchs 1 dadurch erreicht, dass der Brennstoff von mindestens einer Seitenwand der Mischzone der Brennkammer eingedüst wird wobei die Brennstofflanze die Form einer Kugel oder eines Ellipsoiden hat und in den Inneraum der Mischzone ragt und es wird bei dem Verfahren gemäss Anspruch 8 dadurch erreicht, dass die mindestens eine Brennstofflanze in eine Seitenwand der Mischzone der Brennkammer eingelassen ist. wobei die Brennstofflanze die Form einer Kugel oder eines Ellipsoiden hat und in den Inneraum der Mischzone ragt. Selbstverständlich ist es denkbar, dass ebenfalls Stützluft durch diese Brennstofflanze eingedüst wird.

Ein Vorteil einer solchen seitlichen, asymmetrischen Eindüsung des Brennstoffs liegt insbesondere darin, dass durch die Brennstofflanze nur eine geringe Störung der Strömung verursacht wird, wobei sich diese Störung lediglich an der Seitenwand der Mischzone und nicht mehr zentral in der Hauptströmung befindet. Die mindestens eine Brennstofflanze hat die Form einer Kugel oder eines sich in Hauptströmungsrichtung erstreckenden Ellipsoiden und ist in die Seitenwand der Brennkammer eingelassen und ragt in den Innenraum der Mischzone der Brennkammer. Durch die Ausgestaltung der Mischzone als Venturikanal bzw. evtl. zusätzlich vorhandene Einbauten (radial oder in Umfangsrichtung) kann eine Erhöhung der Geschwindigkeit und damit eine verbesserte Vermischung von Heissgas und Brennstoff/Stützluft erreicht werden. Nachlaufgebiete hinter der Brennstofflanze, in welchen sich Brennstoff ansammeln kann, sind durch diese Art der Anordnung praktisch ausgeschlossen.

Durch eine verkleinerte Fläche der Kontaktstelle zwischen der Brennstofflanze und der Heissgasströmung kann die Kühlung der Brennstofflanze vorteilhaft minimiert werden. Der Bereich der Abdichtung zwischen Seitenwand der Mischzone und Brennstofflanze wird ebenfalls vorteilhaft klein und in vorteilhafter Form gehalten.

Eine vorteilhafte Ausführungsform des erfindungsgemässen Verfahrens liegt darin, dass der Brennstoff und die eventuell vorhandene Stützluft in verschiedenen Brennstoff/Stützluft-Gemisch-Strahlen in die Mischzone der Brennkammer eingedüst werden, wobei die verschiedenen Brennstoff/Stützluft-Gemisch-Strahlen in verschiedene Richtungen bzw. in verschiedene Sektoren innerhalb der Mischzone der Brennkammer gerichtet sind. Diese Ausführungsform ist deshalb besonders vorteilhaft, da je nach Auslastung der Brennkammer Strahlen zu- oder abgeschaltet werden können. Dies ist auch in Kombination mit den oben erwähnten Einbauten deshalb vorteilhaft, da mit der gezielten Anspeisung von verschiedenen Sektoren durch die Strahlen, der Brennstoff bei gleichem Druck in verschiedene Bereiche innerhalb der Mischzone transportiert werden kann.

### KURZE BESCHREIBUNG DER ZEICHNUNGEN

Die Erfindung wird anhand den beigefügten Figuren näher bezeichnet, wobei
- **Fig. 1**: schematisch einen Schnitt durch eine Ringbrennkammer gemäss der Erfindung darstellt,
- **Fig. 2**: einen Schnitt gemäss der Linie II-II in der Figur 1 und
- **Fig. 3**: den Ausschnitt III der Figur 2.

Es werden nur die für die Erfindung wesentlichen Elemente dargestellt. Gleiche Elemente werden in unterschiedlichen Figuren gleich bezeichnet.

### WEG ZUR AUSFÜHRUNG DER ERFINDUNG

Die Figur 1 zeigt eine erfindungsgemässe Brennkammer 1, welche als eine um eine Wellenachse 9 angeordnete Ringbrennkammer ausgeführt ist. Die Brennkammer 1 besteht aus einem Wirbelerzeuger 14, einer Mischzone 11 und aus einer Verbrennungszone 12. Solche Ringbrennerkammern eignen sich sehr gut, um als selbstzündende Brennkammer 1 betrieben zu werden, wobei die Brennkammer 1 dann zwischen zwei, in der einzigen Figur nicht dargestellten Turbinen plaziert ist. Ein Heissgasstrom 5, welcher aus einer ersten, nicht dargestellten Turbine kommt, strömt durch den Wirbelerzeuger 14 in die Mischzone 11, wird dort mit einem Brennstoff 3 vermischt, entzündet sich von selbst in der Verbrennungszone 12 und wird daraufhin in einer zweiten, ebenfalls nicht dargestellten Turbine entspannt. Wird eine solche Brennkammer 1 aufgrund von Selbstzündung betrieben, so ist die stromauf wirkende Turbine nur auf eine Teilentspannung der Heissgase 5 ausgelegt, wobei die Heissgase 5 dann noch mit einer recht hohen Temperatur in den Wirbelerzeuger 14 und die Mischzone 11 der Brennkammer 1 strömen. Die Temperatur der Selbstzündung ist selbstverständlich brennstoffabhängig. Zwischen der Mischzone 11 und der Verbrennungszone 12 befindet sich eine sprunghafte Querschnittserweiterung 13. In der Ebene der Querschnittserweiterung 13 stellt sich die Flammenfront ein.

Die Mischzone 11, wie sie in der Figur 1 dargestellt ist, ist als Venturikanal ausgestaltet. Selbstverständlich kann eine andere Form von Querschnittsänderungen gewählt werden, solange dies der verbesserten Beschleunigung und Vermischung von Brennstoff 4 und Heissgasen 5 dient. Im Bereich der engsten Stelle befindet sich eine Brennstofflanze 2, mit welcher Brennstoff 3 und zusätzliche Stützluft 4 in die Heissgase 5 eingedüst werden. Erfindungsgemäss ist die Brennstofflanze 2 in eine Seitenwand 6 der Mischzone 11 eingelassen. Die Verteilung des Brennstoffs 3 und der Stützluft 2 erfolgt somit asymmetrisch in bezug auf den Querschnitt der Mischzone 11.

Ein Vorteil einer solchen seitlichen, asymmetrischen Eindüsung des Brennstoffs 3 liegt insbesondere darin, dass die Brennstofflanze 2 nur eine geringe Störung der Strömung darstellt, wobei sich diese Störung lediglich an der Seitenwand 6 der Mischzone 11 und nicht mehr wie bisher zentral in der Hauptströmung befindet. Erfindungsgemäß ist die Brennstofflanze 2 in Form einer Kugel oder eines sich in Hauptströmungsrichtung des Heissgases 5 erstreckenden Ellipsoiden in die Seitenwand 6 der Brennkammer 1 eingelassen und ragt in den Innenraum der Mischzone 11 der Brennkammer 1. Durch eine verkleinerte Fläche der Kontaktstelle zwischen der Brennstofflanze 2 und der Heissgasströmung kann sowohl die Kühlung der Brennstofflanze 2 vorteilhaft minimiert als auch die Festigkeit der Brennkammer 1 insgesamt erhöht werden. In der Praxis bedeutet dies, dass die verkleinerte Oberfläche der Brennstofflanze 2 einfach zu kühlen ist. Eine verbesserte Abdichtung zur Vermeidung von Leckagen wird dadurch erreicht, dass der Durchbruch anstelle eines bisher bekannten Langlochs entsprechend kleiner, d.h. kreisrund oder ellipsenförmig, ausgeführt werden kann, was insgesamt eine Reduktion der Leckagemenge bedeutet.

Eine vorteilhafte Ausführungsform des erfindungsgemässen Verfahrens liegt darin, dass der Brennstoff 3 und die eventuell vorhandene Stützluft 4 in verschiedenen Brennstoff/Stützluft-Gemisch-Strahlen 7 in die Mischzone 11 der Brennkammer 1 eingedüst werden, wobei die verschiedenen Brennstoff/Stützluft-Gemisch-Strahlen 7 in verschiedene Sektoren bzw. in verschiedene Zielräume innerhalb der Mischzone 11 der Brennkammer 1 gerichtet sind. Die Figur 2 zeigt einen Schnitt gemäss der Linie II-II der Figur 1. Dort ist die Ausrichtung der Strahlen 7 in verschiedene Bereiche der Mischzone 11 gut sichtbar. Die Figur 3 zeigt weiter den Ausschnitt III der Figur 2 näher. Durch eine Anordnung von mehreren Kanälen nebeneinander ist die Eindüsung von Brennstoff 3 und Stützluft 4 möglich. Die Stützluft 4 umgibt den Brennstoff 3 mantelförmig, wobei die Brennstoffstrahlen als Plain-Jet in die Mischzone eingedüst werden. Durch die Wahl von verschiedenen Kanälen können verschiedene Brennstoffarten (gasförmig / flüssig) verwendet werden. Ein derartiges Eindüsungprinzip ist im Prinzip aus der Offenlegungsschrift EP-A1-1, 030, 109 bekannt.

Der Einsatz von unterschiedlichen Düsengeometrien ist für diesen Zweck geeignet. Die Ausführungsform der Strahlen 7 ist deshalb besonders vorteilhaft, da je nach Auslastung der Brennkammer Strahlen 7 zu- oder abgeschaltet werden können. Dies bedeutet, dass die Strahlen 7 einzeln angespiesen werden. Insgesamt kann der gesamte Betriebsbereich von minimaler zu maximaler Brennstoffmenge vergrössert werden. Somit wird ein verbessertes Teillastverhalten erreicht, was sich in bezug auf Schadstoffverhalten, also Bildung von CO, NOₓ, UHC u.s.w. positiv auswirkt. Daneben ist es ebenso möglich, alle Brennstoff/Stützluft-Gemisch-Strahlen 7 einer Brennstofflanze 2 gemeinsam zu- oder abzuschalten.

Die erfindungsgemässe Anordnung der Brennstofflanzen 2 ist auch deshalb vorteilhaft, da Nachlaufgebiete hinter der Brennstofflanze 2, in welchen sich Brennstoff 3 ansammeln kann, praktisch vollständig ausgeschlossen sind.

Durch eine Querschnittsänderung der Mischzone 11 beispielsweise als Venturikanal bzw. evtl. zusätzlich vorhandene Einbauten (radial oder in Umfangsrichtung) innerhalb der Mischzone 11 kann eine Erhöhung der Geschwindigkeit und damit eine verbesserte Vermischung von Heissgas 5 und Brennstoff 3 / Stützluft 4 erreicht werden. Dies ist auch in Kombination mit den erwähnten Einbauten deshalb vorteilhaft, da mit der gezielten Anspeisung von verschiedenen Sektoren durch die Strahlen 7, der Brennstoff 3 bei gleichem Druck in verschiedene Sektoren transportiert werden kann.

### BEZUGSZEICHENLISTE

- 1: Brennkammer
- 2: Brennstofflanze
- 3: Brennstoff
- 4: Stützluft
- 5: Heissgasstrom
- 6: Seitenwand des Brenners 1
- 7: Brennstoff/Luft-Gemisch-Strahl
- 8: Abdichtung
- 9: Wellenachse
- 10: Abgase
- 11: Mischzone
- 12: Verbrennungszone
- 13: Querschnittserweiterung
- 14: Wirbelerzeuger

## Patentansprüche

1. Brennkammer im wesentlichen bestehend aus einer Mischzone (11) und einer nachgeschalteten Verbrennungszone (12), wobei die Mischzone (11) mindestens eine Brennstofflanze (2) aufweist, welche mit einem Brennstoff (3) und einer Stützluft (4) betreibbar ist, wobei die Brennstofflanze (2) in eine Seitenwand (6) der Mischzone (11) eingelassen ist; **dadurch gekennzeichnet, dass** die Brennstofflanze die Form einer Kugel oder eines Ellipsoiden hat und in den Innenraum der Mischzone (11) ragt.

2. Brennkammer nach Anspruch 1, **dadurch gekennzeichnet, dass** stromauf der Mischzone ein Wirbelerzeuger (14) angeordnet ist.

3. Brennkammer nach Anspruch 1, **dadurch gekennzeichnet, dass** die Brennstofflanze (2) verschiedene Öffnungen (7) zur Eindüsung eines Brennstoff/Stützluft-Gemisches aufweist, und dass die Öffnungen (7) in verschiedene Richtungen innerhalb der Mischzone (11) gerichtet sind.

4. Brennkammer nach Anspruch 1, **dadurch gekennzeichnet, dass** sich zwischen der Brennstofflanze (2) und der Seitenwand (6) eine Abdichtung (89 befindet.

5. Brennkammer nach einem der Ansprüche 1-4, **dadurch gekennzeichnet, dass** die Brennkammer (1) als Ringbrennkammer ausgebildet ist.

6. Brennkammer nach einem der Ansprüche 1-5, **dadurch gekennzeichnet, dass** zwischen Mischzone (11) und Verbrennungszone (12) eine Querschnittserweiterung (13) vorhanden ist.

7. Brennkammer nach einem der Ansprüche 1-6, **dadurch gekennzeichnet, dass** die Mischzone (11) als Venturikanal ausgebildet ist.

8. Verfahren zum Betreiben einer Brennkammer nach einem der Ansprüche 1-7, **dadurch gekennzeichnet, dass** die Verbrennung des Brennstoff/Stützluft-Gemisches durch Selbstzündung erfolgt.

9. Verfahren nach Anspruch 8, **dadurch gekennzeichnet, dass** in Abhängigkeit des Lastverhaltens der Brennkammer die Öffnungen (7) zur Eindüsung des Brennstoff/Stützluft-Gemisches zu- und abgeschaltet werden.

## Claims

1. Combustion chamber consisting essentially of a mixing zone (11) and of a following combustion zone (12), the mixing zone (11) having at least one fuel lance (2) which can be operated by means of a fuel (3) and a supporting air (4), the fuel lance (2) being embedded into a side wall (6) of the mixing zone (11), **characterized in that** the fuel lance is in the form of a sphere or of an ellipsoid and projects into the inner space of the mixing zone (11).

2. Combustion chamber according to Claim 1, **characterized in that** a vortex generator (14) is arranged upstream of the mixing zone (11).

3. Combustion chamber according to Claim 1, **characterized in that** the fuel lance (2) has various orifices (7) for injecting a fuel/supporting-air mixture, and **in that** the orifices (7) are pointed in various directions inside the mixing zone (11).

4. Combustion chamber according to Claim 1, **characterized in that** a seal (8) is located between the fuel lance (2) and the sidewall (6).

5. Combustion chamber according to one of Claims 1-4, **characterized in that** the combustion chamber (1) is designed as an annular combustion chamber.

6. Combustion chamber according to one of Claims 1-5, **characterized in that** a cross-sectional widening (13) is present between the mixing zone (11) and combustion zone (12).

7. Combustion chamber according to one of Claims 1-6, **characterized in that** the mixing zone (11) is designed as a venturi duct.

8. Method for operating a combustion chamber according to one of Claims 1-7, **characterized in that** the combustion of the fuel/supporting-air mixture takes place by means of autoignition.

9. Method according to Claim 8, **characterized in that** the orifices (7) for injecting the fuel/supporting-air mixture are connected and disconnected as function of the load behaviour of the combustion chamber.

## Revendications

1. Chambre de combustion se composant essentiellement d'une zone de mélange (11) suivie d'une zone de combustion (12), dans laquelle la zone de mélange (11) comporte au moins une lance à combustible (2), qui peut fonctionner avec un combustible (3) et un air d'appoint (4), dans laquelle la lance à combustible (2) est introduite dans une paroi latérale (6) de la zone de mélange (11), **caractérisée en ce que** la lance à combustible a la forme d'une sphère ou d'un ellipsoïde et pénètre dans l'espace intérieur de la zone de mélange (11).

2. Chambre de combustion selon la revendication 1, **caractérisée en ce qu'**un générateur de tourbillon (14) est disposé en amont de la zone de mélange.

3. Chambre de combustion selon la revendication 1, **caractérisée en ce que** la lance à combustible (2) présente différentes ouvertures (7) pour l'injection d'un mélange combustible/air d'appoint, et **en ce que** les ouvertures (7) sont orientées dans différentes directions à l'intérieur de la zone de mélange (11).

4. Chambre de combustion selon la revendication 1, **caractérisée en ce qu'**un joint d'étanchéité (8) se trouve entre la lance à combustible (2) et la paroi latérale (6).

5. Chambre de combustion selon l'une quelconque des revendications 1 à 4, **caractérisée en ce que** la chambre de combustion (1) est une chambre de combustion annulaire.

6. Chambre de combustion selon l'une quelconque des revendications 1 à 5, **caractérisée en ce qu'**un élargissement (13) de la section transversale est formé entre la zone de mélange (11) et la zone de combustion (12).

7. Chambre de combustion selon l'une quelconque des revendications 1 à 6, **caractérisée en ce que** la zone de mélange (11) est formée par un canal de Venturi.

8. Procédé de fonctionnement d'une chambre de combustion selon l'une quelconque des revendications 1 à 7, **caractérisée en ce que** la combustion du mélange combustible/air d'appoint se produit par allumage spontané.

9. Procédé selon la revendication 8, **caractérisé en ce que** les ouvertures (7) pour l'injection du mélange combustible/air d'appoint sont ouvertes et fermées en fonction de l'état de charge de la chambre de combustion.
